# EUROPÄISCHE PATENTSCHRIFT

(11) **EP 0 053 275 B1**
(45) Veröffentlichungstag und Bekanntmachung des Hinweises auf die Patenterteilung: **12.03.1986**
(21) Anmeldenummer: 81108950.7
(22) Anmeldetag: 27.10.1981
(51) Int. Cl.: B65D 83/00, A47K 5/12

(54) **Spender für pastöse Massen**
Distributor for pasty material
Distributeur pour matériel pâteux

(30) Priorität: 29.11.1980 DE 3045048
(43) Veröffentlichungstag der Anmeldung: 09.06.1982
(73) Patentinhaber: Bramlage GmbH, D-49378 Lohne (DE)
(72) Erfinder: Mettenbrink, Herbert, D-2842 Lohne (DE)
(74) Vertreter: Rieder, Hans-Joachim, Dr.

## Beschreibung

Die Erfindung bezieht sich auf einen Spender für pastöse Massen, mit im Spendergehäuse verschieblich angeordnetem, bei der Spenderentleerung in Richtung der Mundstücköffnung wandernden, in Gegenrichtung von einem Gesperre blockierten Kolben, einer Drucktasten-Betätigungsfläche, die an einem zusammendrückbaren Kopfstück des Spendergehäuses vorgesehen ist, und einer den Kolben durchsetzenden, mit dem Kopfstück gekuppelten Stange, die unter Zwischenschaltung eines entgegengesetzt zum ersten Gesperre arbeitenden zweiten Gesperres kraftschlüssig mit dem Kolben gekuppelt ist.

Ein Spender dieser Art ist durch die US-A-3255935 bekannt. Dort besteht das zusammendrückbare Kopfstück aus einer dem Spendergehäuse zugeordneten, flachkuppelartig gewölbten Kappe aus elastischem Material. Letztere weist eine radial gerichtete Mundstücköffnung auf. Das Mundstück besteht aus einem röhrchenartigen Fortsatz der Kappe. Je nach Betätigungsrichtung kann sich das Röhrchen in bezug auf die Zielrichtung unerwünscht verlagern, so dass der Auftrag von bspw. Zahncreme auf die recht kleine Aufnahmefläche der Bürste doch sehr erschwert ist. Ausserdem weisen Spender dieser Art den Nachteil auf, dass es bei beendeter Betätigung noch zu einem Nachlaufen des Füllinhaltes aus der Mundstücköffnung kommt. Das kann zu einem Antrocknen der ausgabeseitigen Endzone der pastösen Masse führen. Bei Lösen des Stopfens schiesst dann plötzlich eine unkontrollierte Menge aus, dies wiederum unter erschwerter Beibehaltung derZielrichtung.

Aufgabe der Erfindung ist es, einen gattungsgemässen Spender in herstellungstechnisch einfacherer, gebrauchsvorteilhafterer Bauform so auszubilden, dass kein Nachlaufen bei üblichen Ausgabemengen mehr auftritt, also der erwähnte, dem schnellen Austrocknen ausgesetzte Überstand vor der Mundstücköffnung vermieden wird.

Gelöst ist diese Aufgabe durch die im Änspruch 1 angegebene Erfindung.

Die Unteransprüche sind vorteilhafte Weiterbildungen des erfindungsgemässen Spenders.

Zufolge solcher Ausgestaltung ist ein gattungsgemässer Spender geschaffen, bei dem der wesentliche Gebrauchsvorteil vorliegt, dass sich nach beendeter Betätigung vor der Mundstücköffnung kein Überstand mehr bildet; durch die erfindungsgemässe Ausgestaltung wird vielmehr die ausgabeseitig liegende pastöse Restmasse wieder in die Mundstücköffnung zurückgezogen. Sie steht dadurch in direkter Verbindung mit dem Füllinhalt und kann folglich durch den gegebenen Feuchteanschluss nicht austrocknen. Verantwortlich hierfür ist die Berücksichtigung eines Freiganges in der Spendermechanik. Der entsprechende Freigang bringt einen kürzeren Hubweg des über die Stange nachgezogenen, die pastöse Masse nachschiebenden Kolbens gegenüber einem relativ grösseren Betätigungshub des balgartig zusammendrückbaren Kopfstückes, was zu dem den Überstand einziehenden Saugeffekt führt. Auch ein zufälliges Berühren der Drucktasten-Betätigungsfläche um das Mass des Freiganges bringt keine Abgabe. Allenfalls wird eine Masse um die Einsaugtiefe wieder vorgeschoben, wonach sie aber bei Rückstellung des balgartigen Kopfstückes sofort wieder eingesogen wird. Eine funktionsgerechte Ausgabe ergibt sich folglich erst bei dem eigentlichen Arbeitshub, d.h. bei Verlagerung der Stange. Deren Zurückziehen durch die Rückstellkraft des Kopfstückes bringt das Anheben des Vorratsniveaus. Dieser Funktion zeitlich vorgelagert tritt aufgrund des Freiganges stets der Einsaugeffekt auf. Die gegenläufig wirkenden beiden Gesperre der Spendermechanik gewährleisten die angestrebte funktionssichere Handhabung des Spenders. Die baulichen Mittel sind einfach und montagegünstig gestaltet: So weist die Stange an ihrem kopfseitigen Ende einen verjüngten Abschnitt mit verbreitertem Endstück auf, welches in einer unterhalb der Drucktasten-Betätigungsfläche angeordneten Kammer des Kopfstückes liegt. Es ist dort vom Kammerboden untergriffen und weist zur Realisierung des Freiganges eine geringere Höhe auf als die der Kammer beträgt. Eine einfache Zuordnung besteht darin, dass das Endstück durch die Öffnung des Kammerbodens hindurch einklipsbar ist. Zufolge der Tatsache, dass die Stange zum Nachfördern des Vorrats in den Ausgabebereich des Spenders auf Zug beansprucht ist, kann sie im Querschnitt dünn gehalten sein, was wiederum den Füllraum vergrössert.

Weitere Vorteile und Einzelheiten des Gegenstandes der Erfindung sind nachstehend anhand eines zeichnerisch veranschaulichten Ausführungsbeispieles näher erläutert. Es zeigt:
Fig. 1 den erfindungsgemäss ausgebildeten Spender im Vertikalschnitt und
Fig. 2 den Schnitt gemäss Linie 11-11 in Fig. 1.

Das lang zylindrisch ausgebildete Gehäuse 1 des Spenders enthält einen Kolben 2. Dessen Randlippen 2' führen sich an der zylindrischen Gehäuseinnenwandung 1'. Das Gehäuse 1 ist unten offen.

Der Kolben 2 ist ausschliesslich in Entleerungsrichtung (Pfeil x) verlagerbar. Er trägt auf seiner dem aufstellseitigen Gehäuseende zugewandten Breitfläche ein erstes Gesperre G1. Es handelt sich um einen sogenannten Klemmodul 3 in Form eines radial ausgerichtete Zacken 3' aufweisenden Sternes aus Federstahl. Sein die Zackenenden umschreibender Durchmesser ist etwas grösser als der lichte Durchmesser des Gehäuses, wodurch sich die Zackenenden als schräg stehende Stützfüsse an der Gehäuseinnenwandung 1' entgegen der Richtung des Pfeiles x sperrend verhaken.

Im Zentrum bildet dieser Klemmodul 3 ein zweites Gesperre G2 aus. Mit letzterem wirkt eine den Kolben 2 zentral durchsetzende Stange 4 zusammen. Die einwärts gerichteten Zacken 3" greifen an der von einem glatten Stab gebildeten Stange 4 an. In die Ebene projiziert, ist die von den Zacken 3" belassene Durchtrittsöffnung kleiner als der Durchmesser der Stange 4 beträgt. Das bodenseitige Ende der Stange 4 ist angespitzt. Die folglich auch hier schräg stehenden Stützfüsse lassen eine behinderungsfreie Durchsteckbewegung der Stange 4 entgegen der Pfeilrichtung x zu. Eine in Richtung des Pfeiles x erfolgende Stangenbewegung führt dagegen aufgrund der kraftschlüssigen Kupplung zu einer Mitnahme des Kolbens.2.

Zu dieser Mitnahme bildet das Gehäuse 1 an der dem Standsockel 5 desselben gegenüberliegenden Seite eine Betätigungshandhabe aus. Es handelt sich um ein balgartig in Richtung des Kolbens 2 zusammendrückbares, sich wieder in seine Grundstellung aufrichtendes Kopfstück 6. Letzteres ist auf den etwas verschmälerten Hals 7 des Gehäuses 1 aufgesteckt. Über einen Ring-Nuteingriff im Zusammenwirken mit der Rückstellkraft des das Kopfstück 6 bildenden Materiales liegt eine gebrauchsstabile Befestigung vor.

Das Kopfstück 6 formt eine querschnittsverringerte, kanalartige Spender-Mundstücköffnung 8. Diese ist schnabelförmig gestaltet. Ihr vorzugsweise kreisrunder Öffnungsmund liegt in Nähe der verlängerten Erstreckungsrichtung der Gehäusewandung und kann, für die Zeiten der Lagerhaltung, mit Hilfe eines Stopfes 9 verschlossen sein.

Das Kopfstück 6 bildet des weiteren im Rücken des die Mundstücksöffnung umschreibenden, schnabelartigen Fortsatzes in seiner Deckenpartie eine Drucktasten-Betätigungsfläche 10 aus. Letztere reicht bis kurz vor die gegenüberliegende, gedanklich verlängerte Gehäuse-Wandungsebene und steigt nach aussen schräg an.

Unterhalb dieser Drucktasten-Betätigungsfläche 10 ist die das ganze Gehäuse 1 in der Längsmittelachse z-z durchsetzende Stange 4 mit dem Kopfstück 6 verbunden. Dem Kopfstück 6 ist dazu unterhalb dieser Drucktasten-Betätigungsfläche 10 gehäuseeinwärtsgerichtet eine Kammer 11 angeformt. Ihr Boden 12 lässt eine Öffnung 13. Durch letztere hindurch ist das pilzkopfartig verbreiterte Endstück 4' der Stange 4 eingesteckt. Die Zuordnung ist als Klipsverbindung realisiert, d.h. das verbreiterte Endstück 4' wird vom Kammerboden 12 untergriffen. Dazu bildet die Stange 4 an ihrem kopfstückseitigen Ende einen verjüngten Abschnitt 4" aus. Dies hat den Vorteil, dass für die Bildung des Endstückes 4' von einem durchgehenden Stangenquerschnitt ausgegangen werden kann.

Die Öffnung 13 verbreitert sich kolbenseitig trichterförmig, wodurch trotz Querschnittsreduzierung im Klipsbereich eine sichere Fesselung von Stange 4 und Kopfstück 6 aneinander gegeben ist.

Die Zuordnung der Stange 4 am Kopfstück geschieht unter Berücksichtigung eines Freiganges γ

Hierzu besitzt das Endstück 4' eine geringere Höhe h als die in Stangenverlagerungs-Richtung liegende Höhe H der Kammer 11 beträgt. Dies führt zu einem dem eigentlichen Betätigungshub der Stange 4 vorgeschalteten Leerhub.

Die Funktionsweise ist wie folgt: Die nach Entfernen des Stopfens 9 gegebene Bereitschaftsstellung führt bei dem balgartigen Zusammendrücken des praktisch domförmigen Kopfstückes 6 zu einem Verdrängen des im Kopfstück vorhandenen Anteiles der pastösen Masse M, und zwar unter Ausbringen der üblichen Ausgabemenge. Dies ist aber nur der Fall, wenn die Stange 4 nach Durchlaufen dieses Leerhubs (Freigang y) auch um einen sogenannten Arbeitshub entgegen der Richtung des Pfeiles x, also in Bodenrichtung verlagert wird. Aufgrund der nach Loslassen des Kopfstückes eintretenden Rückstellung desselben wird die ausgegebene Menge durch Heben des Kolbens 2 wieder ergänzt. Da sein Anheben unter, wenn auch geringer Zeitverzögerung erfolgt, und das im Kopfstück entstehende Vakuum eine Saugkraft erzeugt, wird der über die Mundstücköffnung 8 überstehende Ausgaberest stets sofort, also vorher, zurückgezogen. Es bleibt folglich kein der Austrocknung durch die umgebende Aussenluft ausgesetzter Rest. Entsprechend bildet sich auch kein erhärtender Stopfen. Vielmehr ist der in den unteren Bereich des Mundstückkanales zurückgezogene Anteil unmittelbar mit dem feuchten Vorrat verbunden. Andererseits führen auch zufällige Berührungen der Drucktasten-Betätigungsfläche um das Mass des Freiganges y nicht zur Ausgabe des Füllinhaltes. Der entsprechende Leerhub beträgt bei den aus der Zeichnung hervorgehenden Grössenverhältnissen etwas unter 1 mm. Bei grösserer Kolbenfläche und gleichem Arbeitshub durch die Drucktasten-Betätigungsfläche 10 muss der Leerhub y eine angemessene Vergrösserung erhalten.

Das Kopfstück 6 ist von einer Kappe 14 überfangen. Letztere hält reibungs- oder formschlüssig an einer peripheren Wulst im Befestigungsbereich derselben zwischen unterem Kopfstückrand und Hals des Gehäuses 1. Durch Verlängerung der Mundstücköffnung 8, d.h. des Mundes bis in den Bereich der Innenwandung der Kappe 14 lässt sich aus dieser Massnahme ein Öffnungsverschluss erreichen.

## Patentansprüche

1. Spender für pastöse Massen, mit im Spendergehäuse (1) verschieblich angeordnetem, bei der Spenderentleerung in Richtung der Mundstücköffnung (8) wandernden, in Gegenrichtung von einem Gesperre (G1) blockierten Kolben (2), einer Drucktasten-Betätigungsfläche (10), die an einem zusammendrückbaren Kopfstück (6) des Spendergehäuses (1) vorgesehen ist, und einer den Kolben (2) durchsetzenden, mit dem Kopfstück gekuppelten Stange (4), die unter Zwischenschaltung eines entgegengesetzt zum ersten Gesperre (G1) arbeitenden zweiten Gesperres (G2) kraftschlüssig mit dem Kolben gekuppelt ist, dadurch gekennzeichnet, dass das Kopfstück (6) balgartig gestaltet ist und die Stange (4) mit ihrem kopfstückseitigen Endstück (4') unter Zwischenschaltung eines Freiganges (y) mit dem Kopfstück (6) gekuppelt ist derart, dass der Hubweg des Kolbens kürzer ist als der Betätigungshub des Kopfstückes.

2. Spender nach Anspruch 1, dadurch gekennzeichnet, dass die Stange (4) an ihrem kopfstückseitigen Ende einen verjüngten Abschnitt (4") mit dem verbreiterten Endstück (4') aufweist, welches in einer unterhalb der Drucktasten-Betätigungsfläche (10) angeordneten Kammer (11) des Kopfstückes (6) liegt, vom Kammerboden (12) untergriffen ist und eine geringere Höhe (h) besitzt als die (H) der Kammer (11) selbst.

3. Spender nach Anspruch 2, dadurch gekennzeichnet, dass das Endstück (4_{'}) durch die Öffnung (13) des Kammerbodens (12) hindurch eingeklipst ist.

## Revendications

1. Distributeur de masse pâteuse, comportant un piston (2) coulissant dans le corps (1) du distributeur, ce piston se déplaçant dans la direction de l'embouchure (8) au cours de l'épuisement du distributeur et étant bloqué en sens inverse par un arrêt (G1), une surface de commande à poussoir (10) prévue sur la tête (6) du corps (1) du distributeur s'enfonçant avec celle-ci ainsi qu'une tige (4) traversant le piston (2) et lui étant accouplée par coincement par l'intermédiaire d'un second arrêt (G2) opposé fonctionnant en sens inverse du premier (G1), caractérisé en ce que la tête (6) est réalisée en forme de membrane et que la tige (4) est couplée à la tête (6) par son extrémité (4') située du côté de la tête, une course morte (y) étant intercalée de telle façon que la course du piston soit plus faible que la course de commande de la tête.

2. Distributeur selon la revendication 1, caractérisé en ce que la tige (4) présente à son extrémité du côté de la tête une partie étroite (4") avec une partie d'extrémité élargie (4') qui vient se loger dans une chambre (11) disposée en dessous de la surface de commande à poussoir (10), qui est accrochée par le fond (12) de la chambre (11) et qui présente une hauteur (h) plus faible que celle (H) de la chambre (11).

3. Distributeur selon la revendiction 2, caractérisé en ce que la pièce d'extrémité (4') est encliquetée à travers l'ouverture (13) du fond (12) de la chambre.

## Claims

1. A dispenser for pasty compositions, having a piston (2) which is arranged to be able to slide in the dispenser casing (1) and during emptying of the dispenser travels in the direction of the mouthpiece opening (8), being blocked in the opposite direction by a sprag (G1), a pushbutton actuation area (10) which is provided on a compressible headpiece (6) of the dispenser casing (1), and a rod (4) which passes through the piston (2) and is coupled to the headpiece and which is coupled frictionally to the piston with the interposition of a second sprag (G2) which works the opposite way to the first sprag (G1), characterized in that the headpiece (6) is designed like a bellows and the rod (4) is coupled to the headpiece (6) by its endpiece (4') next the headpiece with the interposition of backlash (y), in such a way that the stroke of the piston is shorter than the actuating stroke of the headpiece.

2. A dispenser as in Claim 1, characterized in that the rod (4) exhibits at the end of it next the headpiece a thinned section (4") with the widened endpiece (4') which lies in a chamber (11) arranged in the headpiece (6) underneath the pushbutton actuation area (10), is engaged underneath by the bottom (12) of the chamber and is of less height (h) than the height (H) of the chamber (11) itself.

3. A dispenser as in Claim 2, characterized in that the endpiece (4') is snapped in through the opening (13) in the bottom (12) of the chamber.
